# EUROPÄISCHE PATENTSCHRIFT

(11) **EP 1 683 230 B1**
(45) Veröffentlichungstag und Bekanntmachung des Hinweises auf die Patenterteilung: **23.01.2008**
(21) Anmeldenummer: 04766800.9
(22) Anmeldetag: 15.09.2004
(51) Int. Cl.: H01Q 1/12

(54) **FAHRZEUGSCHEIBENANTENNE**
VEHICLE WINDOW ANTENNA
ANTENNE DE VITRE DE VEHICULE

(30) Priorität: 30.10.2003 DE 10350780
(43) Veröffentlichungstag der Anmeldung: 26.07.2006
(73) Patentinhaber: ROBERT BOSCH GMBH, 70442 Stuttgart (DE)
(72) Erfinder: HOFFMEISTER, Markus, 38239 Salzgitter (DE)
(86) Internationale Anmeldenummer: PCT/EP2004/052188
(87) Internationale Veröffentlichungsnummer: WO 2005/043672

(56) Entgegenhaltungen:
- EP-A- 0 382 895
- EP-A- 0 751 580
- EP-A- 1 315 232
- US-B1- 6 307 516

## Beschreibung

### Stand der Technik

Die Erfindung geht aus von einer Fahrzeugscheibenantenne nach dem Oberbegriff des Anspruchs 1. Eine solche Fahrzeugscheibenantenne ist bekannt aus der EP 1315232 A. Dort sind parallel gespeiste Heizkreise mit AM- und FM-Antennenstrukturen auf Fahrzeugscheiben vorgesehen.

Bei der EP 0382895 B1 sind voneinander getrennte Antennenstrukturen für FM- und AM-Empfang vorgesehen, die separat beheizt werden. Jede der Strukturen besitzt eine Anpass- und Entkopplungsschaltung. Mit dieser Realisierung kann die Fahrzeugscheibe auf ihrer gesamten Fläche beheizt werden und es ist dennoch ein optimaler Empfang der Signale des AM- und FM-Bereichs möglich.

Die EP 0 751580 A2 und die US 6, 307, 516 B1 zeigen AM- und FM-Antennenstrukturen mit separaten Heizkreisen.

### Vorteile der Erfindung

Mit den Maßnahmen des Anspruchs 1 können die FM-Strukturen als Zuleitung zur AM-Struktur genutzt werden. Da die zweite Entkopplungs- und Anpassschaltung der ersten Entkopplungs- und Anpassschaltung nachgeordnet ist, greift die Spannungsversorgung der Heizleiter des AM-Kreises nicht direkt auf die Spannungsversorgung des Fahrzeugs zu, sondern auf die Spannungsversorgung der Heizleiter für den FM-Kreis, die die erste Entkopplungs- und Anpassstruktur bereits durchlaufen hat Da die erste Entkopplungs- und Anpassschaltung bereits den Großteil der auf der Spannungsversorgung vorhandenen Störungen unterdrückt, kann der Schaltungsaufwand, insbesondere der Filteraufwand, für die zweite Entkopplungs- und Anpassschaltung minimal gehalten werden.

In den Unteransprüchen sind vorteilhafte Ausgestaltungen aufgezeigt. Durch die Zweiteilung der zweiten Entkopplungs- und Anpassschaltung kann der Filteraufwand pro einzelner Einheit noch weiter reduziert werden. Außerdem entspricht diese Realisierung von der Montage einer Realisierung mit nicht beheizter AM-Struktur und ist damit im Fertigungsprozess des Fahrzeugs sehr einfach zu handhaben.

Wenn die zweite Entkopplungs- und Anpassschaltung in einem Nebenstromkreis der ersten Entkopplungs-und Anpassschaltung angeordnet ist, wird sie mit einem kleineren Gleichstrom gespeist als die erste Entkopplungs- und Anpassschaltung. Dadurch können die Entkopplungsmittel (Sperrkreise) der zweiten Entkopplungs- und Anpassschaltung für einen geringeren Gleichstrom ausgelegt sein.

### Zeichnungen

Anhand der Zeichnungen werden Ausführungsbeispiele der Erfindung näher erläutert. Es zeigen
Figur 1 ein Prinzipschaltbild einer erfindungsgemäßen Fahrzeugscheibenantenne und
Figur 2 eine alternative Ausführung mit geteilter zweiter Entkopplungs- und Anpassschaltung.

### Beschreibung von Ausführungsbeispielen

In der Figur 1, die ein Schaltbild der Fahrzeugscheibenantenne einschließlich ihrer Entkopplungs- und Anpassmittel zeigt, bezeichnet S eine Fahrzeugscheibe, das ist vorzugsweise die Heckscheibe eines Kraftfahrzeuges, die in die Karosserie K des Fahrzeuges eingesetzt ist. In oder auf einer Fahrzeugscheibe S befindet sich eine erste Leiteranordnung L_{FM} aus parallelen Heizleitern H_{FM}, die etwa 2/3 der Höhe der Fahrzeugscheibe einnehmen. Die Heizleiter sind an ihren Enden durch Verbindungsleiter V1 und V2 miteinander verbunden. An die Verbindungsleiter V1 und V2 schließen sich Anschlüsse A1, A2 einer ersten Entkopplungs- und Anpassschaltung EA1 an, deren weitere Anschlüsse A3 und A4 mit den Polen einer Gleichstromquelle B, das ist vorzugsweise eine Kraftfahrzeugbatterie, verbunden sind. Zwischen der Gleichstromquelle B und dem Anschluss A4 ist ein Schalter SW vorgesehen. Ein Ausgang 01 der ersten Entkopplungs- und Anpassschaltung EA1 führt zu einem Anschluss R_{FM} für FM-Signale. In oder auf der Fahrzeugscheibe S befindet sich vorzugsweise oberhalb der ersten Leiteranordnung L_{FM} eine von der ersten Leiteranordnung räumlich und elektrisch getrennte zweite Leiteranordnung L_{AM}, die in den Ausführungsbeispiel aus zwei an einem Ende miteinander verbundenen, eine Heizschleife bildenden Heizleitern H_{AM} besteht. Die beiden freien Enden F der zweiten Leiteranordnung L_{AM} auf einer Seite der Heckscheibe S sind mit Anschlüssen A5 und A6 einer zweiten Entkopplungs- und Anpassschaltung EA2 verbunden. Zwei weitere Anschlüsse A7 und A8 der zweiten Entkopplungs- und Anpassschaltung EA2 sind mit den Zuleitungen der ersten Entkopplungs- und Anpassschaltung EA1 zu den Verbindungsleitern V1 und V2 verbunden. Ein Ausgang 02 der zweiten Entkopplungs-und Anpassschaltung führt an einen Anschluss A_{AM} für AM-Signale.

Die Wirkungsweise der vorstehend beschriebenen Schaltung ist folgende.

Die den Leiteranordnungen L_{FM} und L_{AM} zugeordneten Entkopplungs- und Anpassschaltungen EA1 und EA2 haben einen dem Fachmann bekannten Aufbau; vgl. z.B. US-A 4 439 771. Wird der Schalter SW geschlossen, so erhalten die erste Leiteranordnung L_{FM} ihren Heizstrom I_{FM} aus der Stromquelle B über die erste Entkopplungs- und Anpassschaltung EA1 und die zweite Leiteranordnung L_{AM} ihren Heizstrom I_{AM} über die der ersten Entkopplungs- und Anpassschaltung EA1 nachgeordnete und in einem Nebenstromkreis derselben gelegene zweite Entkopplungs-und Anpassschaltung EA2. Der Gleichstrom I_{AM} für die zweite Leiteranordnung L_{AM} ist allein schon aufgrund der Tatsache, dass die zweite Entkopplungs- und Anpassschaltung EA1 im Nebenstromkreis der ersten Entkopplungs- und Anpassschaltung EA2 liegt, erheblich kleiner als der Heizstrom I_{FM} für die erste Leiteranordnung L_{FM}. Dadurch können die Entkopplungsmittel der zweiten Entkopplungs- und Anpassschaltung EA2 für den geringeren Heizstrom ausgelegt sein. Die Entkopplungsmittel bewirken in bekannter Weise, dass die in den Leiteranordnungen induzierten HF-Spannungen nicht über die Gleichstromquelle B kurzgeschlossen werden. An den Anschlüssen A_{AM} und A_{FM} der Entkopplungs- und Anpassschaltungen EA1 und EA2 stehen die Signale des FM- und des AM-Bereichs zur Weiterleitung z.B. an ein Autoradio zur Verfügung.

In einer alternativen Ausführungsform der Fahrzeugscheibenantenne sind die Heizleiter H_{AM} H_{FM} der beiden Leiteranordnungen L_{FM}, L_{AM} an einem Ende, vorzugsweise auf der dem Verbindungsleiter V2 zugewandten Seite, mit dem Massepotential verbunden.

Figur 2 zeigt eine alternative Ausführungsform der Fahrzeugsscheibenantenne mit geteilter zweiter Entkopplungs- und Anpassschaltung. Die beiden Teilnetzwerke/Filterstrukturen, insbesondere Sperrkreise, sind mit EA21 und EA22 bezeichnet. Die zweite Leiteranordnung L_{AM} besteht hier aus einer oder mehreren ungefalteten Leiterbahnen parallel zu den Leiterbahnen L_{FM}. Ihre Anschlussenden F1, F2 auf zueinander gegenüberliegenden Seiten der Heckscheibe S führen zu jeweils einem ersten Anschluss 5 bzw. 6 eines der Teilnetzwerke/Filterstrukturen EA21 und EA22. Deren zweite Anschlüsse A9 bzw. A10 führen zu den Verbindungsleitern V1 und V2. Für die Ankopplung des AM-Signals ist nur eine der beiden Filterstrukturen, hier EA22 mit Ausgangsklemme 02 und Anschlusspunkt A_{AM} notwendig.

## Patentansprüche

1. Fahrzeugscheibenantenne mit einer in oder auf der Scheibe vorgesehenen ersten Leiteranordnung (L_{FM}) für den FM-Empfang, die über eine erste Entkopplungs- und Anpassschaltung (EA1) gespeiste Heizleiter umfasst und einer zweiten, für den AM-Empfang bestimmten, von der ersten Leiteranordnung (L_{FM}) räumlich getrennten, ebenfalls in oder auf der Scheibe vorgesehenen Leiteranordnung (L_{AM}), wobei eine zweite Entkopplungs- und Anpassschaltung (EA2) vorgesehen ist. über die die Leiter der zweiten Leiteranordnung (L_{AM}) gespeist werden, wobei die Gleichstromzuleitung für die Heizleiter der ersten und zweiten Leiteranordnung (L_{AM}, L_{FM}) über die erste und zweite Entkopplungs- und Anpassschaltung (EA1, EA2) geführt ist, **dadurch gekennzeichnet, dass** die zweite Entkopplungs- und Anpassschaltung (EA2) der ersten Entkopplungs-und Anpassschaltung (EA1) derart nachgeordnet ist, dass die zweite Entkopplungs- und Anpassschaltung (EA2) in einem Nebenstromkreis der ersten Entkopplungs- und Anpassschaltung (EA1) angeordnet ist und damit im Vergleich zum Gesamtheizstrom mit einem kleineren Gleichstrom gespeist ist als die erste Entkopplungs- und Anpassschaltung (EA1).

2. Fahrzeugscheibenantenne nach Anspruch 1, **dadurch gekennzeichnet, dass** die zweite Entkopplungs- und Anpassschaltung (EA2) zweigeteilt (EA21, EA22) ausgebildet ist.

3. Fahrzeugscheibenantenne nach Anspruch 1 oder 2, **dadurch gekennzeichnet, dass** die Heizleiter (H_{AM}) der zweiten Leiteranordnung (L_{AM}) eine Heizleiterschleife oder mehrere parallel geschaltete Heizleiterschleifen bilden.

4. Fahrzeugscheibenantenne nach einem der Ansprüche 1 bis 3, **dadurch gekennzeichnet, dass** die erste Leiteranordnung (L_{FM}) mindestens 2/3 und die zweite, zu der ersten Leiteranordnung parallel angeordnete Leiteranordnung (L_{AM}) den Rest der Höhe der Fahrzeugscheibe (S) einnimmt.

5. Fahrzeugscheibenantenne nach einem der Ansprüche 1 bis 4, **dadurch gekennzeichnet, dass** die Heizleiter (H_{AM} H_{FM}) der ersten und zweiten Leiteranordnung (L_{AM} , L_{FM}) einseitig mit dem Massepotential verbunden sind.

6. Fahrzeugscheibenantenne nach einem der Ansprüche 2 bis 5, **dadurch gekennzeichnet, dass** die zweite Entkopplungs- und Anpassschaltung (EA2) durch zwei Filterstrukturen (EA21, EA22) beidseitig einer Fahrzeugscheibe insbesondere Heckscheibe (S) realisiert ist.

7. Fahrzeugscheibenantenne nach einem der Ansprüche 2 bis 5, **dadurch gekennzeichnet, dass** die zweite Entkopplungs- und Anpassschaltung (EA2) durch zwei Filterstrukturen (EA21, EA22) auf einer Fahrzeugscheibe insbesondere Heckscheibe (S) realisiert ist.

8. Fahrzeugscheibenantenne nach einem der Ansprüche 1 bis 7, **dadurch gekennzeichnet, dass** die zweite Leiteranordnung (L_{AM}) aus einer Leiterschleife besteht, deren Anschlussenden (F) auf einer Seite der Fahrzeugscheibe insbesondere Heckscheibe (S) vorgesehen sind.

9. Fahrzeugscheibenantenne nach einem der Ansprüche 1 bis 5, **dadurch gekennzeichnet, dass** die zweite Leiteranordnung (L_{AM}) aus einer ungefalteten Leiterbahn besteht, deren Anschlussenden auf zueinander gegenüberliegenden Seiten der Fahrzeugscheibe insbesondere Heckscheibe (S) vorgesehen sind.

10. Fahrzeugscheibenantenne nach Anspruch 6 oder 7, **dadurch gekennzeichnet, dass** die Anschlussenden der ungefalteten Leiterbahn jeweils an eine der beiden Filterstrukturen (EA21, EA22) angeschlossen sind.

11. Fahrzeugscheibenantenne nach einem der Ansprüche 6, 7 oder 10, **dadurch gekennzeichnet, dass** zur Auskopplung des AM-Antennensignals nur eine der beiden Filterstrukturen (EA21, EA22) vorgesehen ist.

## Claims

1. Vehicle screen antenna having a first conductor arrangement (L_{FM}), provided in or on the screen, for FM reception which comprises heating conductors powered by means of a first decoupling and matching circuit (EA1) and having a second conductor arrangement (L_{AM}) which is intended for AM reception, is physically separate from the first conductor arrangement (L_{FM}) and is likewise provided in or on the screen, where a second decoupling and matching circuit (EA2) is provided which is used to power the conductors in the second conductor arrangement (L_{AM}), the DC supply line for the heating conductors in the first and second conductor arrangements (L_{AM}, L_{FM}) being routed via the first and second decoupling and matching circuits (EA1, EA2), **characterized in that** the second decoupling and matching circuit (EA2) is arranged downstream of the first decoupling and matching circuit (EA1) such that the second decoupling and matching circuit (EA2) is arranged in an auxiliary circuit of the first decoupling and matching circuit (EA1) and hence is powered with a smaller direct current in comparison with the total heating current than the first decoupling and matching circuit (EA1).

2. Vehicle screen antenna according to Claim 1, **characterized in that** the second decoupling and matching circuit (EA2) is in two-part (EA21, EA22) form.

3. Vehicle screen antenna according to Claim 1 or 2, **characterized in that** the heating conductors (H_{AM}) in the second conductor arrangement (L_{AM}) form a heating conductor loop or a plurality of parallel-connected heating conductor loops.

4. Vehicle screen antenna according to one of Claims 1 to 3, **characterized in that** the first conductor arrangement (L_{FM}) takes up at least 2/3 of the height of the vehicle screen (S), and the second conductor arrangement (L_{AM}), arranged in parallel with the first conductor arrangement, takes up the rest of the height of the vehicle screen (S).

5. Vehicle screen antenna according to one of Claims 1 to 4, **characterized in that** the heating conductors (H_{AM}, H_{FM}) in the first and second conductor arrangements (L_{AM}, L_{FM}) have one end connected to earth potential.

6. Vehicle screen antenna according to one of Claims 2 to 5, **characterized in that** the second decoupling and matching circuit (EA2) is produced by two filter structures (EA21, EA22) on both sides of a vehicle screen, particularly a rear screen (S).

7. Vehicle screen antenna according to one of Claims 2 to 5, **characterized in that** the second decoupling and matching circuit (EA2) is produced by two filter structures (EA21, EA22) on a vehicle screen, particularly a rear screen (S).

8. Vehicle screen antenna according to one of Claims 1 to 7, **characterized in that** the second conductor arrangement (L_{AM}) comprises a conductor loop whose connecting ends (F) are provided on one side of the vehicle screen, particularly the rear screen (S).

9. Vehicle screen antenna according to one of Claims 1 to 5, **characterized in that** the second conductor arrangement (L_{AM}) comprises an unconvoluted conductor track whose connecting ends are provided on opposite sides of the vehicle screen, particularly the rear screen (S).

10. Vehicle screen antenna according to Claim 6 or 7, **characterized in that** the connecting ends of the unconvoluted conductor track are respectively connected to one of the two filter structures (EA21, EA22).

11. Vehicle screen antenna according to one of Claims 6, 7 and 10, **characterized in that** only one of the two filter structures (EA21, EA22) is provided for decoupling the AM antenna signal.

## Revendications

1. Antenne de vitre de véhicule comportant un premier dispositif de conducteurs (L_{FM}) prévu dans ou sur la vitre pour la réception en modulation de fréquence MF, avec un premier conducteur de chauffage alimenté par un circuit de découplage et d'adaptation (EA1) ainsi qu'un second dispositif de conducteurs (L_{AM}) également dans ou sur la vitre pour la réception en modulation d'amplitude (MA), séparé du premier dispositif de conducteurs (L_{FM}),
un second circuit de découplage et d'adaptation (EA2) étant prévu pour alimenter les conducteurs du second dispositif de conducteurs (L_{AM}),
l'alimentation en courant continu du premier et du second dispositif de conducteurs (L_{MF}, L_{AM}), passant par un premier et par un second circuit de découplage et d'adaptation (EA1, EA2),
**caractérisée en ce que**
le second circuit de découplage et d'adaptation (EA2) est en aval du premier circuit de découplage et d'adaptation (EA1),
le second circuit de découplage et d'adaptation (EA2) étant placé dans un circuit de courant auxiliaire du premier circuit de découplage et d'adaptation (EA1) pour être ainsi alimenté avec un courant continu plus faible que le courant total de chauffage, par rapport au premier circuit de découplage et d'adaptation (EA1).

2. Antenne de vitre de véhicule selon la revendication 1,
**caractérisée en ce que**
le second circuit de découplage et d'adaptation (EA2) est divisé en deux parties (EA21, EA22).

3. Antenne de vitre de véhicule selon la revendication 1 ou 2,
**caractérisée en ce que**
les conducteurs de chauffage (H_{AM}) du second dispositif de conducteurs (L_{AM}) forment une boucle de conducteurs de chauffage ou plusieurs boucles branchées en parallèle, de conducteurs de chauffage.

4. Antenne de vitre de véhicule selon l'une des revendications 1 à 3,
**caractérisée en ce que**
le premier dispositif de conducteurs de chauffage (L_{FM}) occupe au moins 2/3 de la hauteur de la vitre (S) du véhicule et le second dispositif de conducteurs (L_{AM}), installé parallèlement au premier dispositif de conducteurs, occupe le restant de la hauteur de la vitre du véhicule.

5. Antenne de vitre de véhicule selon l'une des revendications 1 à 4,
**caractérisée en ce que**
les conducteurs de chauffage (H_{FM}, H_{AM}) du premier et du second dispositif de conducteurs (L_{FM}, L_{AM}) sont reliés d'un côté au potentiel de masse.

6. Antenne de vitre de véhicule selon l'une des revendications 2 à 5,
**caractérisée en ce que**
le second circuit de découplage et d'adaptation (EA2) est réalisé par deux structures de filtre (EA21, EA22) de part et d'autre d'une vitre de véhicule, en particulier d'une vitre arrière (S).

7. Antenne de vitre de véhicule selon l'une des revendications 2 à 5,
**caractérisée en ce que**
le second circuit de découplage et d'adaptation (EA2) est réalisé par deux structures de filtre (EA21, EA22) sur une vitre du véhicule, notamment la vitre arrière (S).

8. Antenne de vitre de véhicule selon l'une des revendications 1 à 7,
**caractérisée en ce que**
le second dispositif de conducteurs (L_{AM}) est formé d'une boucle de conducteurs dont les extrémités de branchement (F) se trouvent sur un côté de la vitre du véhicule, notamment de la vitre arrière (S).

9. Antenne de vitre de véhicule selon l'une des revendications 1 à 5,
**caractérisée en ce que**
le second dispositif de conducteurs (L_{AM}) est formé d'un chemin conducteur non plié dont les extrémités de branchement sont prévues sur les côtés en regard de la vitre de véhicule, notamment de la vitre arrière (S).

10. Antenne de vitre de véhicule selon les revendications 6 ou 7,
**caractérisée en ce que**
les extrémités de branchement du chemin conducteur non plié sont reliées chacune à l'une des deux structures de filtre (EA21, EA22).

11. Antenne de vitre de véhicule selon l'une des revendications 6, 7 ou 10,
**caractérisée en ce qu'**
il n'est prévu qu'une des deux structures de filtre (EA21, EA22) pour découpler le signal d'antenne de modulation d'amplitude MA.
